# FASCICULE DE BREVET EUROPEEN

(11) **EP 3 420 214 B1**
(45) Date de publication et mention de la délivrance du brevet: **18.12.2019**
(21) Numéro de dépôt: 17707602.3
(22) Date de dépôt: 25.01.2017
(51) Int. Cl.: F02D 41/14, F02D 35/02

(54) **PROCÉDÉ DE GESTION PRÉVENTIVE DE COMBUSTIONS ANORMALES DANS UN MOTEUR THERMIQUE**
VORRICHTUNG ZUR PRÄVENTIVEN HANDHABUNG VON ABNORMALER VERBRENNUNG IN EINER BRENNKRAFTMASCHINE
METHOD FOR PREVENTIVELY MANAGING ABNORMAL COMBUSTION IN A COMBUSTION ENGINE

(30) Priorité: 26.02.2016 FR 1651622
(43) Date de publication de la demande: 02.01.2019
(73) Titulaire: PSA Automobiles SA, 78300 Poissy (FR)
(72) Inventeur: QUIE, Philippe, 77000 Melun (FR); CHARRIER, Jean Louis, 44400 Rezé (FR); DELMACHE, Jonathan, 75002 Paris (FR)
(86) Numéro de dépôt international: PCT/FR2017/050170
(87) Numéro de publication internationale: WO 2017/144790

(56) Documents cités:
- EP-A1- 2 161 435
- EP-A1- 2 677 151
- EP-A1- 2 824 306
- JP-A- 2007 224 862

## Description

La présente invention porte sur un procédé de gestion préventive de combustions anormales dans un moteur thermique. L'invention trouve une application particulièrement avantageuse, mais non exclusive, dans le domaine des véhicules automobiles équipés d'un moteur thermique de type essence.

Les normes antipollution et le souhait de limiter au maximum la consommation des moteurs thermique amènent les constructeurs automobiles à produire des moteurs thermiques à faible cylindrée avec un nombre de cylindres en diminution (tendance dite de "downsizing" en anglais). Aussi, pour conserver un niveau de performance équivalent à celui d'un moteur à plus forte cylindrée, le moteur doit fonctionner sur des points de fonctionnement à fort taux de remplissage en air dans les cylindres.

Cela est favorable à l'apparition de combustions anormales pour lesquelles le mélange air/carburant s'enflamme à un endroit différent de celui initié par la bougie d'allumage commandée. Le mélange peut s'enflammer avant l'étincelle à la bougie (on parle alors de "rumble" en anglais) ou après l'étincelle à la bougie (on parle alors de "rumble" tardif). En outre, ce type de combustion anormale a la faculté de s'auto-entretenir, c'est-à-dire qu'en cas d'apparition de "rumble" sur un cylindre au cours d'un cycle moteur, le cycle suivant risque aussi de voir le même phénomène.

Le "rumble" génère des vibrations appelées "coups" de rumble dans la suite de la description associés à un bruit sourd dans la chambre de combustion constituant un désagrément pour le conducteur, avec un risque élevé de casse moteur. Ces vibrations présentent une fréquence comprise entre 600 Hz et 1200 Hz. Ces vibrations sont transmises de la chambre de combustion jusqu'aux bielles et au vilebrequin (contrairement au cliquetis dont la vibration comprise en 5000 Hz et 15000 Hz ne se ressent que dans la chambre de combustion). Le rumble est causé par une augmentation de pression dans la chambre de combustion, ainsi qu'un allumage trop anticipé ou de multiples points chauds dans la chambre de combustion.

Un procédé visant à faire disparaitre le phénomène de "rumble" consiste à détecter les combustions anormales via un accéléromètre placé sur le bloc moteur, puis à couper l'injection sur les cylindres concernés par le phénomène. Dans le cas où les combustions anormales persistent, le procédé applique une limitation de charge sur l'ensemble du champ moteur. Le document EP26771451 illustre également un procédé de limitation de charge.

Toutefois, un tel procédé n'est efficace qu'en tant que traitement curatif. La protection du moteur n'est donc pas optimale dans la mesure où le procédé n'anticipe pas l'apparition du "rumble". Avant l'intervention du traitement curatif, le moteur subit des coups de "rumble", et donc un endommagement. En outre, le principal défaut de ce traitement curatif est que la coupure d'injection engendre un bruit audible par le conducteur souvent combiné à un à-coup (sensation de décélération) à des niveaux tels que le conducteur interprète cela comme une défaillance de son véhicule.

L'invention vise à remédier efficacement à ces inconvénients en proposant un procédé de contrôle de combustion d'un moteur thermique pour le protéger d'un phénomène de combustions anormales générant des vibrations dans un cylindre appelées "coups", les vibrations ayant une fréquence comprise entre 600 Hz et 1200 Hz le procédé comportant une étape de calcul d'une limitation de charge du moteur thermique en fonction d'un niveau d'encrassement d'une chambre de combustion et une étape d'application de la limitation de charge au moteur thermique, l'étape de calcul de la limitation de charge comportant :
- une étape de détermination d'un point de fonctionnement courant du moteur thermique,
- une étape de calcul qualitatif d'encrassement de la chambre de combustion du moteur thermique en fonction du point de fonctionnement,
- une étape de calcul d'une quantité d'huile apportée dans un cylindre du moteur thermique en fonction du point de fonctionnement,
- une étape de calcul d'un encrassement final de la chambre de combustion en fonction de résultats fournis par les précédents calculs, et
- une étape de calcul de la limitation de charge en fonction de l'encrassement final, l'étape de calcul qualitatif d'encrassement étant caractérisée en ce qu'elle est basée sur un compteur, dit compteur d'encrassement de base, s'incrémentant en fonction d'une première cartographie d'incrément pour une température d'huile froide indexée en régime moteur et en pression collecteur, d'une deuxième cartographie d'incrément relative à une température d'huile chaude indexées en régime moteur et en pression collecteur, et d'un barycentre relatif à une température de liquide de refroidissement.

L'invention permet ainsi de mettre en œuvre un procédé préventif de protection contre les combustions anormales dues à l'encrassement de la chambre de combustion du moteur thermique. Contrairement aux procédés curatifs existants, l'invention vise à éviter que les combustions anormales apparaissent. En outre, l'invention présente l'avantage d'être peu onéreuse, étant donné qu'elle peut être intégrée par développement logiciel dans le calculateur moteur sans ajout de composant supplémentaire.

Selon une mise en œuvre, le point de fonctionnement du moteur thermique est défini par un régime moteur, une pression collecteur, une charge moteur, et une température de liquide de refroidissement.

Selon une mise en œuvre, l'étape de calcul de quantité d'huile est basée sur un compteur s'incrémentant en fonction d'une cartographie d'incrément d'apport d'huile indexées en régime moteur et en pression collecteur, et d'une cartographie transformant une valeur issue du compteur en un facteur de pondération pour le calcul de l'encrassement final.

Selon une mise en œuvre, l'étape de calcul de l'encrassement final est réalisée en multipliant une valeur issue du compteur d'encrassement de base avec le facteur de pondération issu du calcul de quantité d'huile apportée dans le cylindre.

Selon une mise en œuvre, une valeur obtenue suite à l'étape de calcul d'encrassement final alimente un compteur, dit compteur d'encrassement final, s'incrémentant ou se décrémentant en fonction du point de fonctionnement du moteur thermique.

Selon une mise en œuvre, la valeur issue du compteur est stockée dans une mémoire de manière à assurer une continuité de calcul de l'encrassement final entre chaque démarrage du moteur thermique.

Selon une mise en œuvre, la limitation de charge est calculée par l'intermédiaire d'une cartographie indexée par la valeur du compteur d'encrassement final et le régime moteur.

L'invention a également pour objet un calculateur moteur comportant une mémoire stockant des instructions logicielles pour la mise en œuvre du procédé de contrôle tel que précédemment défini.

L'invention sera mieux comprise à la lecture de la description qui suit et à l'examen des figures qui l'accompagnent. Ces figures ne sont données qu'à titre illustratif mais nullement limitatif de l'invention.
La figure 1 est une représentation schématique fonctionnelle d'un système selon la présente invention mettant en œuvre différents types d'actions pour remédier aux combustions anormales de type "rumble";
La figure 2 est une représentation schématique des étapes du procédé selon la présente invention permettant de protéger le moteur du "rumble" en cas d'encrassement de la chambre de combustion.

La figure 1 illustre de façon fonctionnelle un système 10 mettant en œuvre un procédé de contrôle de combustion de moteur thermique permettant de traiter un phénomène dit de "rumble" où le mélange air/carburant s'enflamme à un endroit différent de celui initié par la bougie d'allumage commandée. Le mélange peut s'enflammer avant l'étincelle à la bougie ou après l'étincelle à la bougie (on parle alors de "rumble" tardif).

Le "rumble" génère des vibrations, appelées coups de "rumble" 101 dans la suite de la description, associés à un bruit sourd dans la chambre de combustion constituant un désagrément pour le conducteur, avec un risque élevé de casse moteur. Ces vibrations présentent une fréquence comprise entre 600 et 1200 Hz. Ces vibrations sont transmises de la chambre de combustion jusqu'aux bielles et au vilebrequin (contrairement au cliquetis dont la vibration comprise en 5000Hz et 15000Hz ne se ressent que dans la chambre de combustion).

Le phénomène de "rumble" apparait généralement dans une zone de régime moteur comprise entre 1000 et 3000 tours/min et à fort remplissage en air, par exemple suite à l'actionnement d'un turbocompresseur.

Les coups de "rumble" 101 sont détectés au moyen d'un capteur 100 monté sur le bloc moteur. Ce capteur 100 est également utilisé pour détecter le cliquetis du moteur.

Parmi des actions susceptibles d'être mise en œuvre, on distingue une action 104 de type préventive consistant à éviter l'apparition du" rumble" et des actions 102, 103 de type curatives visant à traiter le "rumble" suite à son apparition.

L'action préventive 104 consiste notamment à limiter la charge du moteur Lim_ChE en fonction d'un niveau d'encrassement de la chambre de combustion.

Parmi les actions de type curatives 102, 103, on distingue un ensemble d'actions curatives 102, dites immédiates, et un ensemble d'actions curatives 103 réalisées sur un cycle de conduite ("driving-cycle" en anglais) correspondant à une série d'un ou plusieurs roulages successifs sans réinitialisation d'un calculateur moteur. Pour les actions curatives immédiates 102, les échelles de temps, notamment la durée de surveillance avant activation de l'action curative 102, sont très courtes, de l'ordre de quelques Point Mort Haut (ou PMH) voire quelques secondes. Pour les actions curatives 103 réalisées sur un cycle de conduite, les échelles de temps, notamment la durée de surveillance avant activation de l'action curative 103, sont plus longues que pour les actions curatives immédiates 102, de l'ordre de plusieurs minutes.

Les actions curatives 102, 103 pourront consister en une limitation de charge permettant de ramener le moteur thermique à un point de fonctionnement en remplissage défavorable au "rumble" (de quelques points de remplissage à la pleine charge atmosphérique). Le ressenti pour le conducteur varie alors d'un ressenti quasi-nul à une perte de performance notable. Dans le cas des actions curatives 103 réalisées sur un cycle de conduite, la limitation de charge Lim_ChR est appliquée de manière temporaire lorsque les causes du "rumble" sont réversibles, par exemple en cas d'encrassement de la chambre de combustion, ou alors de manière permanente Lim_ChI lorsque les causes du "rumble" sont irréversibles, par exemple lors de la casse de pièce moteur. Dans le cas des actions curatives immédiates 102, on configure une limitation de charge courante Lim_ChC ayant un effet rapide avec un niveau de limitation situé au juste nécessaire pour faire disparaître le "rumble". A cet effet, la baisse de charge Lim_ChC est déterminée à partir de l'utilisation de courbe d'iso-probabilité d'apparition du "rumble".

L'activation d'un enrichissement spécifique en carburant R_Spe permet de refroidir le mélange air/carburant. En effet, suivant une nouvelle consigne d'enrichissement, on ajoute du carburant dans le mélange air/carburant de manière à refroidir ce mélange. Cela a pour effet d'améliorer les conditions thermiques dans la chambre de combustion pour diminuer les risques d'apparition du "rumble". Cette action R_Spe, rapide à mettre en œuvre, ne présente aucun ressenti pour le conducteur, excepté une augmentation très faible de sa consommation en carburant.

La modification de schémas d'injection R_Inj associés à des réglages d'avances spécifiques permet d'injecter suffisamment de carburant dans le cylindre pour permettre un mélange avec l'air sans toutefois risquer de provoquer une auto-inflammation. Ainsi, on injecte une partie d'une quantité de carburant à injecter au cours d'un cycle moteur lors d'une phase d'admission et la partie restante de la quantité de carburant lors d'une phase de combustion. Cette action R_Inj ne présente aucun impact pour le conducteur.

La coupure d'injection C_Inj permet de couper l'arrivée de carburant à l'intérieur de la chambre de combustion d'un cylindre dans lequel apparaît le "rumble". La combustion ne se fait donc plus et le "rumble" cesse. Cette action C_Inj a pour conséquence de provoquer une sensation d'à-coup pour le conducteur et est donc généralement mise en œuvre en dernier recours.

Un procédé 106 permet de limiter la charge du moteur en fonction d'un rendement d'avance à l'allumage maximale ou d'une variation d'avance à l'allumage maximale, référencé dans les deux cas Lim_Low, minimisant le risque d'apparition de cliquetis et du phénomène de "rumble" tout en tenant compte d'un indice d'octane du carburant. Le procédé 106 permet également de réalisé une limitation du cliquetis Lim_Cli.

On détaille ci-après la mise en œuvre de l'action préventive 104 visant à protéger de façon préventive le moteur du phénomène de "rumble" apparaissant à cause d'un encrassement de la chambre de combustion.

L'encrassement de la chambre de combustion est un phénomène conduisant à augmenter considérablement les risques d'apparition du "rumble". Par exemple, lors de remontées d'huile dans la chambre de combustion, l'huile se dépose au niveau d'un segment d'un piston, et lorsque le piston remonte vers son point mort haut, le film d'huile se rompt et des gouttelettes sont projetées. Ces gouttelettes contiennent des composés réactifs qui, en fonction de températures et de pressions, se vaporisent et s'auto-enflamment, ce qui conduit au phénomène de "rumble". Le rôle du procédé préventif est alors de limiter la charge du moteur thermique Lim_ChE en fonction d'un taux d'encrassement de la chambre de combustion de manière à éviter un risque d'apparition du "rumble".

A cet effet, comme cela est représenté sur la figure 2, un module 12 reçoit en entrée des informations Inf_F liées au point de fonctionnement courant du moteur thermique, telles qu'un régime moteur, une pression de collecteur, une charge moteur et une température d'eau. Le module 13 calcule ensuite un encrassement final Cal_EnF de la chambre de combustion en trois étapes. Dans une première étape, un calcul qualitatif de l'encrassement, dit de base Cal_EnB, est réalisé par le module 14 en fonction d'un point de fonctionnement. Plus précisément, le calcul qualitatif de l'encrassement de base Cal_EnB est basé sur un compteur étant une représentation de l'encrassement de base. Ce compteur s'incrémente en fonction des informations du point de fonctionnement. Ce calcul est basé sur l'utilisation d'une cartographie d'incrément, pour une température d'huile froide, indexée en régime moteur et en pression collecteur, d'une cartographie d'incrément, pour une température d'huile chaude, indexée en régime moteur et en pression collecteur, et d'un barycentre dont le centre est la valeur de la température d'eau. Le résultat de calcul est la valeur du compteur d'encrassement de base issue du barycentre.

Dans une deuxième étape, un calcul de quantité d'huile Cal_Qh apportée dans le cylindre est réalisé par le module 15 en fonction du point de fonctionnement courant du moteur thermique. Plus précisément, le calcul de la quantité d'huile Cal_Qh apportée dans le cylindre est basé sur un compteur représentant la quantité d'huile Cal_Qh apportée dans le cylindre. Ce compteur s'incrémente ou se décrémente en fonction des informations du point de fonctionnement. Ce calcul est basé sur l'utilisation d'une cartographie d'incrément/décrément d'apport d'huile, indexée en régime moteur et en pression de collecteur, et d'une cartographie transformant la valeur issue du compteur en un facteur de pondération pour le calcul d'encrassement final Cal_EnF. La valeur issue du compteur est sauvegardée dans une mémoire, par exemple de type EEPROM, de manière à assurer la continuité du calcul d'un taux d'encrassement entre chaque démarrage du moteur thermique.

Dans une troisième étape, un calcul de l'encrassement final Cal_EnF de la chambre de combustion est réalisé par le module 13 en fonction des deux calculs précédents Cal_EnB et Cal_Qh. Plus précisément, le calcul de l'encrassement final Cal_EnF est réalisé par multiplication de la valeur issue du compteur d'encrassement de base avec le facteur de pondération issu du calcul de quantité d'huile Cal_Qh apportée dans le cylindre. La valeur issue de cette multiplication alimente un compteur qui s'incrémente ou se décrémente en fonction du point de fonctionnement. La valeur issue du compteur de l'encrassement final est sauvegardée dans une mémoire, par exemple de type EEPROM, de manière à assurer la continuité du calcul du taux d'encrassement entre chaque démarrage du moteur. Finalement, le module 16 limite la charge du moteur thermique Lim_ChE en fonction de l'encrassement final précédemment calculé.

Pour appliquer la limitation de charge Lim_ChE au moteur thermique, une charge maximum admissible est calculée par une cartographie indexée par la valeur du compteur de l'encrassement final et du régime moteur. Cette charge maximum admissible sature la consigne de charge du moteur thermique, et permet ainsi de ne pas rentrer en condition de "rumble".

## Revendications

1. Procédé de contrôle de combustion d'un moteur thermique pour le protéger d'un phénomène de combustions anormales générant des vibrations dans un cylindre appelées "coups" (101), lesdites vibrations ayant une fréquence comprise entre 600 Hz et 1200 Hz, ledit procédé comportant une étape de calcul d'une limitation de charge (Lim_ChE) dudit moteur thermique en fonction d'un niveau d'encrassement d'une chambre de combustion,
et une étape d'application de ladite limitation de charge (Lim_ChE) au moteur thermique,
l'étape de calcul de la limitation de charge comportant :
- une étape de détermination d'un point de fonctionnement courant dudit moteur thermique,
- une étape de calcul qualitatif d'encrassement de la chambre de combustion (Cal_EnB) dudit moteur thermique en fonction dudit point de fonctionnement,
- une étape de calcul d'une quantité d'huile (Cal_Qh) apportée dans un cylindre dudit moteur thermique en fonction dudit point de fonctionnement,
- une étape de calcul d'un encrassement final (Cal_EnF) de ladite chambre de combustion en fonction de résultats fournis par les précédents calculs, et
- une étape de calcul de la limitation de charge (Lim_ChE) en fonction dudit encrassement final,
l'étape de calcul qualitatif d'encrassement (Cal_EnB) étant **caractérisée en ce qu'**elle est basée sur un compteur, dit compteur d'encrassement de base, s'incrémentant en fonction d'une première cartographie d'incrément pour une température d'huile froide indexée en régime moteur et en pression collecteur, d'une deuxième cartographie d'incrément relative à une température d'huile chaude indexées en régime moteur et en pression collecteur, et d'un barycentre relatif à une température de liquide de refroidissement.

2. Procédé selon la revendication 1, **caractérisé en ce que** ledit point de fonctionnement dudit moteur thermique est défini par un régime moteur, une pression collecteur, une charge moteur, et une température de liquide de refroidissement.

3. Procédé selon la revendication 1 ou 2, **caractérisé en ce que** ladite étape de calcul de quantité d'huile (Cal_Qh) est basée sur un compteur s'incrémentant en fonction d'une cartographie d'incrément d'apport d'huile indexées en régime moteur et en pression collecteur, et une cartographie transformant une valeur issue dudit compteur en un facteur de pondération pour le calcul de l'encrassement final.

4. Procédé selon la revendication 3, **caractérisé en ce que** l'étape de calcul de l'encrassement final (Cal_EnF) est réalisée en multipliant une valeur issue du compteur d'encrassement de base avec le facteur de pondération issu du calcul de quantité d'huile (Cal_Qh) apportée dans le cylindre.

5. Procédé selon la revendication 4, **caractérisé en ce qu'**une valeur obtenue suite à ladite étape de calcul d'encrassement final (Cal_EnF) alimente un compteur, dit compteur d'encrassement final, s'incrémentant ou se décrémentant en fonction du point de fonctionnement dudit moteur thermique.

6. Procédé selon la revendication 5, **caractérisé en ce que** la valeur issue du compteur est stockée dans une mémoire de manière à assurer une continuité de calcul de l'encrassement final (Cal_EnF) entre chaque démarrage du moteur thermique.

7. Procédé selon la revendication 5 ou 6, **caractérisé en ce que** ladite limitation de charge (Lim_ChE) est calculée par l'intermédiaire d'une cartographie indexée par la valeur du compteur d'encrassement final et le régime moteur.

8. Calculateur moteur comportant une mémoire stockant des instructions logicielles pour la mise en œuvre du procédé de contrôle moteur tel que défini selon l'une quelconque des revendications précédentes.

## Patentansprüche

1. Verbrennungssteuerverfahren einer Brennkraftmaschine, um sie vor einer anormalen Verbrennungserscheinung zu schützen, die Schwingungen in einem Zylinder, die "Stöße" (101) genannt werden, erzeugt, wobei die Schwingungen eine Frequenz zwischen 600 Hz und 1200 Hz aufweisen, wobei das Verfahren Folgendes umfasst einen Berechnungsschritt einer Lastbegrenzung (Lim_ChE) der Brennkraftmaschine in Abhängigkeit von einem Verschmutzungsniveau einer Brennkammer,
einen Schritt des Anwendens der Lastbegrenzung (Lim_ChE) an die Brennkraftmaschine,
wobei der Berechnungsschritt der Lastbegrenzung Folgendes umfasst:
- einen Schritt zum Bestimmen eines aktuellen Betriebspunkts der Brennkraftmaschine;
- einen qualitativen Berechnungsschritt einer Verschmutzung der Brennkammer (Cal_EnB) der Brennkraftmaschine in Abhängigkeit von dem Betriebspunkt,
- einen Berechnungsschritt einer Ölmenge (Cal_Qh), die in einen Zylinder der Brennkraftmaschine in Abhängigkeit von dem Betriebspunkt zugeführt wird,
- einen Berechnungsschritt einer Endverschmutzung (Cal_EnF) der Brennkammer in Abhängigkeit von den Resultaten, die von den vorhergehenden Berechnungen geliefert werden, und
- einen Berechnungsschritt der Lastbegrenzung (Lim_ChE) in Abhängigkeit von der Endverschmutzung,
wobei der qualitative Berechnungsschritt der Verschmutzung (Cal_EnB) **dadurch gekennzeichnet ist, dass** er auf einem Zähler basiert, der Basisverschmutzungszähler genannt wird, der in Abhängigkeit von einer ersten Inkrementkartographie für eine Kaltöltemperatur, die in Motordrehzahl und in Krümmerdruck indexiert ist, weitergeschaltet wird, von einer zweiten Inkrementkartographie bezüglich einer Heißöltemperatur, die in Motordrehzahl und Krümmerdruck indexiert ist und eines Baryzentrums bezüglich einer Kühlflüssigkeitstemperatur weitergeschaltet wird.

2. Verfahren nach Anspruch 1, **dadurch gekennzeichnet, dass** der Betriebspunkt der Brennkraftmaschine durch eine Motordrehzahl, einen Krümmerdruck, eine Motorlast und eine Kühlflüssigkeitstemperatur definiert ist.

3. Verfahren nach Anspruch 1 oder 2, **dadurch gekennzeichnet, dass** der Berechnungsschritt der Ölmenge (Cal_Qh) auf einem Zähler basiert, der in Abhängigkeit von einer Ölzufuhr-Inkrementkartographie erhöht wird, die in Motordrehzahl und Krümmerdruck indexiert ist, und einer Kartographie, die einen Wert, der aus dem Zähler hervorgeht, in einen Gewichtungsfaktor für die Berechnung der Endverschmutzung umwandelt.

4. Verfahren nach Anspruch 3, **dadurch gekennzeichnet, dass** der Berechnungsschritt der Endverschmutzung (Cal_EnF) ausgeführt wird, indem ein Wert, der aus dem Basisverschmutzungszähler hervorgeht, mit dem Gewichtungsfaktor, der aus der Berechnung der in den Zylinder zugeführten Ölmenge (Cal_Qh) hervorgeht, multipliziert wird.

5. Verfahren nach Anspruch 4, **dadurch gekennzeichnet, dass** ein Wert, der im Anschluss an den Berechnungsschritt der Endverschmutzung (Cal_EnF) erhalten wird, einen Zähler, der Endverschmutzungszähler genannt wird, versorgt, der sich in Abhängigkeit von dem Betriebspunkt der Brennkraftmaschine weiterschaltet oder zurückschaltet.

6. Verfahren nach Anspruch 5, **dadurch gekennzeichnet, dass** der Wert, der aus dem Zähler hervorgeht, in einem Speicher derart gespeichert wird, dass eine Berechnungskontinuität der Endverschmutzung (Cal_EnF) zwischen jedem Anlassen einer Brennkraftmaschine sichergestellt ist.

7. Verfahren nach Anspruch 5 oder 6, **dadurch gekennzeichnet, dass** die Lastbegrenzung (Lim_ChE), die über eine Kartographie, die durch den Wert des Endverschmutzungszählers und die Motordrehzahl indexiert ist, berechnet wird.

8. Motorrechner, der einen Speicher umfasst, der Softwareanweisungen für das Umsetzen des Maschinensteuerverfahrens, wie es nach einem der vorstehenden Ansprüche definiert ist, speichert.

## Claims

1. A method for controlling combustion of a combustion engine so as to protect it from a phenomenon of abnormal combustion generating vibrations in a cylinder, referred to as "knocking" (101), said vibrations having a frequency comprised between 600 Hz and 1200 Hz, said method comprising:
a step of calculating a charge limitation (Lim_ChE) of said combustion engine as a function of a level of fouling of a combustion chamber,
and a step of applying said charge limitation (Lim_ChE) to the combustion engine,
the step of calculating the charge limitation comprising:
- a step of determining a current operating point of said combustion engine,
- a step of qualitative calculating of fouling of the combustion chamber (Cal_EnB) of said combustion engine as a function of said operating point,
- a step of calculating a quantity of oil (Cal_Qh) added in a cylinder of said combustion engine as a function of said operating point,
- a step of calculating a final fouling (Cal_EnF) of said combustion chamber as a function of results provided by the preceding calculations, and
- a step of calculating the charge limitation (Lim_ChE) as a function of said final fouling,
the step of qualitative calculation of fouling (Cal_EnB) being **characterized in that** it is based on a counter, designated as base fouling counter, incrementing as a function of a first increment cartography for an indexed cold oil temperature at engine speed and at manifold pressure, of a second increment cartography relative to an indexed hot oil temperature at engine speed and at manifold pressure, and of a barycentre relative to a temperature of liquid coolant.

2. The method according to Claim 1, **characterized in that** said operating point of said combustion engine is defined by an engine speed, a manifold pressure, an engine load, and a liquid coolant temperature.

3. The method according to Claim 1 or 2, **characterized in that** said step of calculation of oil quantity (Cal_Qh) is based on a counter incrementing as a function of an indexed oil addition increment cartography at engine speed and at manifold pressure, and a cartography transforming a value originating from said counter into a weighting factor for the calculation of the final fouling.

4. The method according to Claim 3, **characterized in that** the step of calculation of final fouling (Cal_EnF) is carried out by multiplying a value originating from the base fouling counter with the weighting factor originating from the calculation of oil quantity (Cal_Qh) added in the cylinder.

5. The method according to Claim 4, **characterized in that** a value obtained following said calculation step of final fouling (Cal_EnF) supplies a counter, designated final fouling counter, incrementing or decrementing as a function of the operating point of said combustion engine.

6. The method according to Claim 5, **characterized in that** the value originating from the counter is stored in a memory so as to ensure a continuity of calculation of final fouling (Cal_EnF) between each start-up of the combustion engine.

7. The method according to Claim 5 or 6, **characterized in that** said charge limitation (Lim_ChE) is calculated by means of an indexed cartography by the value of the final fouling counter and the engine speed.

8. An engine computer comprising a memory storing software instructions for the implementation of the method for engine control as defined according to any one of the preceding claims.
